# EUROPÄISCHE PATENTSCHRIFT

(11) **EP 2 409 854 B1**
(45) Veröffentlichungstag und Bekanntmachung des Hinweises auf die Patenterteilung: **04.10.2017**
(21) Anmeldenummer: 11005968.0
(22) Anmeldetag: 21.07.2011
(51) Int. Cl.: B43L 23/08

(54) **Spitzer, insbesondere für einen kosmetischen oder pharmazeutischen Stift**
Sharpener, in particular for a cosmetic or pharmaceutical pencil
Taille-crayon, notamment pour un crayon cosmétique ou pharmaceutique

(30) Priorität: 22.07.2010 DE 102010031915
(43) Veröffentlichungstag der Anmeldung: 25.01.2012
(73) Patentinhaber: KUM Limited, Trim, Co. Meath (IE)
(72) Erfinder: Lüttgens, Fritz, 91054 Erlangen (DE)
(74) Vertreter: Tergau, Dietrich

(56) Entgegenhaltungen:
- DE-A1- 3 824 883
- JP-U- H02 144 499
- US-A- 552 020
- US-A- 2 702 022

## Beschreibung

Die Erfindung bezieht sich auf einen Spitzer für einen Stift, insbesondere für einen kosmetischen oder pharmazeutischen Stift.

Ein Spitzer wird üblicherweise dazu eingesetzt, die Mine eines Stifts anzuspitzen und dabei eine gegebenenfalls vorhandene Minenumhüllung - nachfolgend auch (Stift-)Mantel bezeichnet - im Bereich der Stiftspitze abzuschälen. Herkömmlicherweise umfasst ein Spitzer einen etwa quader- oder keilförmigen Spitzerkörper, in welchen ein Stiftführungskanal mit einem im Wesentlichen kreiskegelförmigen Spitzkonus als Führung für die Stiftspitze derart eingebracht ist, dass dessen Mantelfläche eine Außenfläche des Spitzerkörpers etwa tangiert. In der Umgebung dieser Tangente ist der Spitzkonus über einen Spanauswurfschlitz zu der anliegenden Außenfläche des Spitzerkörpers hin geöffnet. Ein Spitzer umfasst des Weiteren ein Schälmesser, das tangential bezüglich der Mantelfläche des Spitzkonus auf dem Spitzerkörper befestigt ist und mit einer Schneidkante deart in den Spanauswurfschlitz hineinragt, dass bei Verdrehung eines in den Spitzkonus eingeschobenen Stiftes gegenüber dem Spitzerkörper durch die Schneidkante des Schälmessers ein Span von dem Stift abgehoben wird.

Aus der US 2,702,022 ist ein Stiftspitzer mit den Merkmalen des Oberbegriffs des Anspruchs 1 bekannt. Dieser Spitzer ist mit einer zusätzlichen Vorrichtung zur Ausspitzung der Stiftspitze versehen. Aus der JP H02 144499 U ist ein weiterer Spitzer mit einem gebogenen Spitzermesser zur balligen Ausformung der Minenspitze bekannt.

Auch bei Verwendung hochqualitativer Stifte und Spitzer wird üblicherweise in dem Bereich, in dem an der gespitzten Stiftspitze die Mine aus dem Mantel hervortritt, kein gleichmäßiger - insbesonderer glatter oder geradliniger - Übergang zwischen dem Mantelmaterial und dem Minenmaterial erzielt. Vielmehr ist dieser Übergang bei einem gespitzten Stift oft schief und mehr oder weniger zackig ausgefranst bzw. ausgefasert. Dies liegt zum Einen daran, dass der Stift im Stiftführungskanal stets mit einem gewissen Spiel geführt ist, und daher beim Anspitzen in der Regel nicht exakt zentriert und achsparallel in dem Stiftführungskanal einliegt. Zum Anderen ist auch die Mine in der Regel nicht exakt zentrisch, sondern mit gewisser exzentrischer Toleranz im Mantelmaterial eingebettet. Dieser Effekt wird noch dadurch verstärkt, dass das Mantelmaterial im Bereich des Übergangs aufgrund seiner hier gegen Null gehenden Materialstärke zum Splittern neigt.

Der Übergang zwischen Minen- und Mantelmaterial im Bereich der Stiftspitze ist im Folgenden kurz als "Mantelrand" bezeichnet.

Bei Schreib- und Malstiften stört der ungleichmäßige Mantelrand vor allem aus Gründen der Ästhetik. Bei einem kosmetischen oder pharmazeutischen Stift ist der ungleichmäßige Mantelrand darüberhinaus auch unter dem Aspekt der Hautverträglichkeit problematisch. Wird nämlich ein solcher Stift nicht regelmäßig nachgespitzt, so gerät der zackige Mantelrand bei fortgesetzter Benutzung in unmittelbare Nähe zu der Hautpartie, auf der das Minenmaterial aufgetragen wird und kann dort Hautirritationen oder -verletzungen, und damit verbundene Schmerzen oder sogar Infektionen hervorrufen. Dies ist insbesondere unter dem zusätzlichen Gesichtspunkt problematisch, dass kosmetische und pharmazeutische Stifte oft an besonders empfindlichen Hautpartien, z.B. Augenlidern oder Lippen, eingesetzt werden.

Der Erfindung liegt die Aufgabe zugrunde, einen Stiftspitzer anzugeben, der in besonderem Maße dazu geeignet ist, bei bestimmungsgemäßer Benutzung im Bereich der Stiftspitze des gespitzten Stifts einen besonders gleichmäßigen Mantelrand herzustellen.

Diese Aufgabe wird erfindungsgemäß durch die Merkmale des Anspruchs 1 gelöst. Danach umfasst der zum Anspitzen eines eine Mine, sowie einen diese umhüllenden Stiftmantel umfassenden Stifts vorgesehene Spitzer einen Spitzerkörper, in welchen ein Stiftführungskanal eingebracht ist. Der Stiftführungskanal umfasst zumindest einen kreiskegelförmigen Kanalabschnitt mit einem den Durchmesser des zu spitzenden Stifts geringfügig überschreitenden Basisdurchmesser.

Dieser kreiskegelförmige Kanalabschnitt ist nachfolgend auch als "Spitzkonus" bezeichnet. An der Außenseite des Spitzerkörpers mündet der Stiftführungskanal in einer Stifteinführöffnung.

Weiterhin umfasst der Spitzer ein etwa tangential zur Mantelfläche des Spitzkonus angestelltes Schälmesser. Das Schälmesser dient bei der ersten Erfindungsvariante nach Anspruch 1 zum Abschälen einer Stiftspitze, die bei einem Stift der oben genannten Art notwendigerweise einen vorderen Minenabschnitt sowie einen hinteren Mantelabschnitt umfasst. Als "Minenabschnitt" ist hierbei derjenige Abschnitt der Stiftspitze bezeichnet, in dem die Mine nach außen hervortritt. Als "Mantelabschnitt" ist entsprechend derjenige Abschnitt der Stiftspitze bezeichnet, in dem der Stiftmantel nach außen hervortritt.

Der Spitzer umfasst hierbei erfindungsgemäß ein Konturwerkzeug zum Einbringen eines Absatzes in die Stiftspitze, der gegenüber einer kreiskegelförmigen Hüllfläche der Stiftspitze, wie die durch das Schälmesser hergestellt wird rückspringt, der also eine gegenüber der kreiskegelförmigen Hüllfläche konkave Kontur bildet. Dabei ist das Konturwerkzeug derart bezüglich des Stiftführungskanals angeordnet, dass es den Absatz in den Übergang zwischen dem Minenabschnitt und dem Mantelabschnitt der Stiftspitze einbringt.

Durch das Konturwerkzeug wird der Absatz also genau in den Bereich der Stiftspitze eingebracht, in dem sich bei einer mittels eines herkömmlichen Stiftspitzers gebildeten Stiftspitze der ungleichmäßige Mantelrand befindet. Dieser Rand des Mantelmaterials wird durch das erfindungsgemäß vorgesehene Konturwerkzeug vergleichmäßigt, d.h. geglättet und in eine rotationssymmetrische Form gebracht. Hierdurch wird einerseits das Aussehen des solchermaßen gespitzten Stifts verbessert. Der erfindungsgemäße Spitzer ist hierdurch auch zum Spitzen von Mal- und Schreibstiften vorteilhaft einsetzbar. Andererseits wird bei kosmetischen und pharmazeutischen Stiften durch den geglätteten Mantelrand zusätzlich auch die Gefahr einer Hautverletzung oder Hautirritation bei fortgesetzter Verwendung des nicht nachgespitzten Stifts so gut wie ausgeschlossen.

Das Konturwerkzeug ist vorzugsweise dazu ausgebildet, in die Stiftspitze als Absatz eine stufenförmige Kontur mit einem spitzennahen Wandbereich und einem hiervon scharfkantig abgesetzten spitzenfernen Wandbereich zu bilden, wobei der spitzennahe Wandbereich etwa zylindrisch, und somit etwa parallel zur Stiftachse verläuft. Der spitzenferne Wandbereich wird dagegen bevorzugt derart erzeugt, dass er zumindest überwiegend etwa radial zur Stiftachse ausgerichtet ist. Als "scharfkantig" wird hierbei ein Übergang bezeichnet, dessen Radius klein im Vergleich zu der Breite der angrenzenden Wandbereiche des Absatzes ist. Zum Scheitel der Stiftspitze hin verläuft der spitzennahe Wandbereich zweckmäßigerweise bis zum Außenumfang der Stiftspitze. Er geht hier somit bevorzugt kontinuierlich (ohne erneute Stufe) in den kreiskegelförmigen Wandbereich der Stiftspitze über.

Bevorzugt wird der Absatz durch das Konturwerkzeug derart in die Stiftspitze eingebracht, dass die Stiftoberfläche im spitzennahen Wandbereich ausschließlich von der Mine gebildet ist. Das Konturwerkzeug ist mit anderen Worten derart ausgebildet und im Stiftführungskanal angeordnet, dass es im gesamten spitzennahen Wandbereich einen bis zur Mine, und gegebenenfalls in diese hinein reichenden Materialabtrag hervorruft. Der spitzenferne Wandbereich des Absatzes wird durch das - entsprechend auszubildende und im Stiftführungskanal anzuordnende - Konturwerkzeug dagegen bevorzugt derart in die Stiftspitze eingebracht, dass dieser Wandbereich zumindest überwiegend durch den Mantel gebildet ist. Mit anderen Worten wird der stufenförmige Absatz durch das Konturwerkzeug bevorzugt derart in die Stiftspitze eingebracht, dass die Trennlinie zwischen Minenmaterial und Mantelmaterial, also der Mantelrand, im Wesentlichen entlang des Übergangs zwischen den beiden Wandbereichen des Absatzes verläuft.

In einer bevorzugten Ausführungsform des Spitzers umfasst das Konturwerkzeug eine Bearbeitungskante zum Abtragen von Mantelmaterial sowie optional auch Minenmaterial. Die Bearbeitungskante ist hierbei vorzugsweise zumindest in einem inneren Abschnitt im Wesentlichen radial, d.h. senkrecht zur Achse des Stiftführungskanals ausgerichtet. Hierdurch wird der Einfluss einer bezüglich der Achse des Stiftführungskanals exzentrischen Lagerung der Stiftmine auf die Form des Mantelrandes minimiert. Völlig unterbunden wird dieser Einfluss, wenn die Bearbeitungskante zumindest in einem inneren Abschnitt exakt senkrecht zur Achse des Stiftführungskanals ausgerichtet ist. Es hat sich aber gezeigt, dass auch mit einem Konturwerkzeug, das eine gegenüber der Radialrichtung geringfügig angestellte Bearbeitungskante aufweist, ein hinreichend glatter Mantelrand erzielt werden kann. Als "im Wesentlichen radial" wird daher auch eine Bearbeitungskante bezeichnet, deren Ausrichtung von der Radialrichtung geringfügig abweicht, insbesondere mit der Achse des Stiftführungskanals einen (spitzenfernen) Anstellwinkel bildet, der 80°, bevorzugt > 85° überschreitet. In diesem Fall hat auch der spitzenferne Wandbereich des durch das Konturwerkzeug gebildeten Absatzes eine geringfügige Konizität.

Abweichend hiervon ist aber auch denkbar, dass die Bearbeitungskante des Konturwerkzeugs zumindest in einem inneren Bereich geringfügig gegen die Einführrichtung des Stiftes angestellt ist, so dass der zwischen der Bearbeitungskante und der Achse des Stiftführungskanals gebildete (spitzenferne) Anstellwinkel 90° geringfügig überschreitet. In diesem Fall formt das Konturwerkzeug einen Absatz in die Stiftspitze, bei der der Mantelrand in einer in Richtung auf das Stiftende rückspringenden Hohlkehle liegt.

In einer bevorzugten Ausführungsform des Spitzers ist das Konturwerkzeug nach Art eines Messers, Drehmeißels bzw. Dreheisens ausgebildet. In diesem Fall bildet die Bearbeitungskante eine Hauptschneide zum Abschälen des Mantel- bzw. Minenmaterials. In einer zweckmäßigen Weiterbildung weist das Konturwerkzeug zusätzlich zu der die Hauptschneide bildenden Bearbeitungskante an einer Innenkante eine zur Achse des Stiftführungskanals im Wesentlichen parallele Nebenschneide auf. Vorzugsweise ist die Nebenschneide dabei aber nicht exakt parallel zur Achse des Stiftführungskanals ausgerichtet, sondern schließt mit der Achse des Stiftführungskanals einen (geringen) Freiwinkel ein, von z.B. 2° - 5°.

In einer alternativen Ausführungsform ist das Konturwerkzeug nach Art einer Feile ausgebildet. Die Bearbeitungskante bildet in diesem Fall eine Raspel.

In bevorzugter Dimensionierung ist die Bearbeitungskante - von dem Scheitel der Stiftspitze aus gesehen - auf einer axialen Höhe angeordnet, die etwa einem Drittel der Gesamtlänge des Spitzkonus entspricht. Zwischen der Bearbeitungskante und der Basis des Spitzkonus ist in diesem Fall also etwa ein doppelt so großer Abstand gebildet wie zwischen der Bearbeitungskante und dem Scheitel des Spitzkonus.

Bevorzugt hat die Bearbeitungskante einen konkaven Verlauf, insbesondere entweder in Form eines Bogens oder eines Polygonzugs. In ersterem Fall schneidet das Konturwerkzeug einen Absatz, dessen spitzenferner Wandabschnitt konvex gewölbt ist. In letzterem Fall schneidet das Konturwerkzeug einen Absatz mit im Querschnitt gerade verlaufenden, voneinander abgewinkelten Wandabschnitten, insbesondere einen radialen Wandabschnitt mit außenseitiger Fase.

In fertigungstechnisch besonders günstiger Ausführungsform ist das Konturwerkzeug auf der dem Schälmesser in Radialrichtung gegenüberliegenden Seite des Stiftführungskanals angeordnet.

In alternativer Ausführung ist das Konturwerkzeug auf der dem Schälmesser in Radialrichtung zugewandten Seite des Stiftführungskanals angeordnet. Das Konturwerkzeug kann hierbei entweder durch ein von dem Schälmesser separates Teil gebildet sein, das vorzugsweise unter dem Schälmesser angeordnet ist.

Bei der zweiten Erfindungsvariante nach Anspruch 1 ist das Konturwerkzeug an das Schälmesser einstückig angeformt. Das Konturwerkzeug kann dabei insbesondere durch eine Ausbiegung des Schälmessers gebildet sein.

Ferner können anstelle eines einzigen Schälmessers zwei zueinander versetzte Schälmesser vorgesehen sein, von denen eines den Mantelabschnitt, und das andere den Minenabschnitt der Stiftspitze herausschneidet. Das Konturwerkzeug ist in diesem Fall an einem der einander zugewandten Enden der beiden Schälmesser ausgebildet.

Vorzugsweise ist das Konturwerkzeug aus Edelstahl gefertigt.

Zusätzlich zu dem Schälmesser und dem Konturwerkzeug umfasst der Spitzer in einer bevorzugten Ausführungsform weiterhin ein Fassonmesser, insbesondere aus Stahl oder Kunststoff, zur Abrundung des Scheitels der Stiftspitze. In dieser Ausführungsform ist der Spitzer insbesondere zum Spitzen von kosmetischen und pharmazeutischen Stiften geeignet. Bei dem Fassonmesser handelt es sich in zweckmäßiger Bauform um ein sowohl von dem Schälmesser als auch dem Konturwerkzeug separates Teil. Es kann abweichend, aber auch integral mit dem Schälmesser und/oder dem Konturwerkzeug ausgebildet sein.

Nachfolgend werden Ausführungsbeispiele der Erfindung anhand einer Zeichnung näher erläutert. Darin zeigen:
- Fig. 1: in perspektivischer Schnittdarstellung einen Spitzer in einer ersten Ausführungsform, mit einem Spitzerkörper, einem Schälmesser zum Ausschälen einer konischen Stiftspitze sowie einem Konturwerkzeug zum Einbringen eines Absatzes in die Stiftspitze,
- Fig. 2: in schematischer Darstellung das Konturwerkzeug des Spitzers gemäß Fig. 1, zusammen mit dem längsgeschnitten dargestellten Stift,
- Fig. 3: in Darstellung gemäß Fig. 1 den Spitzer in einer zweiten Ausführungsform,
- Fig. 4: in schematischer Darstellung einen ausschnitthaft dargestellten Längsschnitt durch den Spitzer gemäß Fig. 3,
- Fig. 5: in Darstellung gemäß Fig. 1 den Spitzer in einer dritten Ausführungsform, mit einem verkürzten Schälmesser, das einstückig mit dem Konturwerkzeug ausgebildet ist, und einem zusätzlichen Fassonmesser zum Abrunden der Stiftspitze,
- Fig. 6: in Draufsicht das Schälmesser des Spitzers gemäß Fig. 5,
- Fig. 7: in Darstellung gemäß Fig. 2 das Konturwerkzeug und das Fassonmesser gemäß Fig. 5 sowie den hierdurch bearbeiteten Stift,
- Fig. 8: in perspektivischer Ansicht das Konturwerkzeug einer vierten Ausführungsform des Spitzers, und
- Fig. 9: in einem horizontalen Längsschnitt den Spitzer in der vierten Ausführungsform mit eingesetztem Konturwerkzeug.

Einander entsprechende Teile und Größen sind in allen Figuren stets mit den gleichen Bezugszeichen versehen.

Fig. 1 zeigt im Schnitt eine erste Ausführungsform eines Spitzers 1, in welchen ein (ungeschnitten dargestellter) Stift 2 bestimmungsgemäß zum Anspitzen eingeführt ist. Bei dem Stift 2 handelt es sich insbesondere um einen Kosmetikstift.

Der Stift 2 umfasst eine Mine 3, welche von einem im Wesentlichen zylindrischen Stiftmantel 4 aus Holz umhüllt ist. An einem Ende 5 ist der Stift 2 bereits zu einer im Wesentlichen kreiskegelförmigen Stiftspitze 6 angespitzt. Die Stiftspitze 6 untergliedert sich im Wesentlichen in einen vorderen Minenabschnitt 7, sowie einen hinteren Mantelabschnitt 8. An dem eingangs auch Mantelrand bezeichneten Übergang zwischen Minenabschnitt 7 und Mantelabschnitt 8, also an der Austrittsstelle der Mine 3 aus dem Stiftmantel 4, ist in die Stiftspitze 6 ein Absatz 9 eingebracht. Der Absatz 9 springt gegenüber einer gestrichelt angedeuteten, kreiskegelförmigen Hüllfläche 10 der Stiftspitze 6 in radial einwärtiger Richtung zurück.

Der Spitzer 1 umfasst einen Spitzerkörper 20, ein Schälmesser 21, welches mit einer Schraube 22 an dem Spitzerkörper 20 befestigt ist, sowie ein Konturwerkzeug 23 zum Einbringen des Absatzes 9.

Der Spitzerkörper 20, welcher hier beispielhaft aus Kunststoff gefertigt ist, weist an einer Frontseite 24 (in der Darstellung rechts) eine runde Stifteinführöffnung 25 auf. Im Inneren des Spitzerkörpers 20 schließt sich daran eine Bohrung an, die im Anschluss an die Stifteinführöffnung 25 einen Stiftführungskanal 26 bildet. Der Stiftführungskanal 26 umfasst einen ersten, der Stifteinführöffnung 25 zugewandten zylindrischen Kanalabschnitt 27, sowie einen zweiten, an diesen angrenzenden kreiskegelförmigen Kanalabschnitt. Dieser kreiskegelförmige Kanalabschnitt ist nachfolgend als Spitzkonus 28 bezeichnet. Der Spitzkonus 28 weist einen Basisdurchmesser D auf, welcher den Durchmesser des Stifts 2 geringfügig überschreitet.

An einer an die Frontseite 24 angrenzenden Oberseite 30 weist der Spitzerkörpers 20 eine etwa tangential zum Spitzkonus 28 ausgerichtete Schrägfläche 31 auf. Entlang der Berührungslinie der Schrägfläche 31 mit dem Spitzkonus 28 ist die Mantelfläche des Spitzkonus 28 durch eine durchgängige längliche Öffnung zur Außenseite des Spitzerkörpers 20 hin offen. Diese Öffnung dient zum Auswurf für abgeschälte Späne des Stiftmantels 4 und der Mine 3 und ist nachfolgend als Spanauswurfschlitz 33 bezeichnet ist.

Auf der Schrägfläche 31 ist weiterhin eine stufenförmig abgesetzte Messeraufnahme 34 eingebracht, in welcher das Schälmesser 21 einliegt. Eine entlang seiner Längskante gebildete Schneidkante 35 des Schälmessers 21 ragt dabei so weit in den Spanauswurfschlitz 33 hinein, dass sie beim Drehen des Stifts 2 in dem Stiftführungskanal 26 einen Teil des Mantel- und Minenmaterials zur Bildung der Stiftspitze 6 abschält.

Im Bereich einer zur Oberseite 30 entgegengesetzten Unterseite 36 ist in den Spitzerkörper 20 eine Werkzeugaufnahme 37 eingebracht, in welcher das Konturwerkzeug 23 befestigt ist. Das Konturwerkzeug 23 ist hierbei nach Herstellung des Spitzerkörpers 20 in die Werkzeugaufnahme 37 eingepresst. Alternativ wird das Konturwerkzeug 23 bereits bei der Herstellung des Spitzerkörpers 20 mit dem Material des Spitzerkörpers 20 umspritzt.

Das Konturwerkzeug 23 ist hier als schmales Schälmesser in etwa nach Art eines Drehmeißels (oder: Dreheisens) ausgebildet. Das Konturwerkzeug 23 ragt in Radialrichtung weiter in den Spitzkonus 28 hinein als die Schneidkante 35 des Schälmessers 21. Beim Drehen des Stifts 2, wird somit mit Hilfe des Konturwerkzeugs 23 der Absatz 9 in die Stiftspitze 6 eingebracht.

In Längsrichtung des Stiftführungskanals 26 gesehen, ist das Konturwerkzeug 23 am Übergang zwischen Minenabschnitt 7 und Mantelabschnitt 8 angeordnet, so dass der Absatz 9 in eben diesem Bereich in die Stiftspitze 6 eingebracht wird.

Im vorderen Bereich des Spitzkonus 28 ist der Spitzerkörper 20 zur Unterseite 36 hin offen ausgebildet, so dass dieser Bereich eine weitere Spanauswurföffnung 38 bildet, welche als Austrittsöffnung für die mit Hilfe des Konturwerkzeugs 23 abgeschälten Späne dient.

In Fig. 2 sind das Konturwerkzeug 23, sowie ein Teil der Stiftspitze 6 bzw. des Spitzkonus 28 noch einmal vergrößert dargestellt, wobei das Konturwerkzeug 23 und der Spitzkonus 28 der Übersichtlichkeit halber versetzt zu der Stiftspitze 6 dargestellt sind. Aus dieser Darstellung wird ersichtlich, dass der Mantelrand bei gegebenem Minenradius r und gegebenem halben Konusöffnungswinkel α etwa in einem Abstand A zum Scheitel 40, d.h. der gemeinsamen Konusspitze des Spitzkonus 28 und der Stiftspitze 6 liegt, wobei für diesen Abstand A die Beziehung $A = \frac{r}{tan \left(α\right)}$ gilt. Damit das Konturwerkzeug 23 zumindest überwiegend Mantelmaterial abträgt, ist das Konturwerkzeug 23 in einem den Abstand A geringfügig überschreitenden Abstand zum Scheitel 40 angeordnet.

Fig. 2 verdeutlicht weiterhin, dass der durch das Konturwerkzeug 23 geschnittene Absatz 9 eine stufenförmige Kontur aufweist, wobei ein spitzennaher Wandbereich 41 dieser Kontur etwa parallel zur Achse 42 des Stifts 2 verläuft, während ein daran angrenzender spitzenferner Wandbereich 43 überwiegend radial zur Achse 42 verläuft, außenseitig aber abgefast ist. In Radialrichtung ragt der Absatz 9 hinreichend nach an die Achse 42 heran, dass das Konturwerkzeug 23 die Stiftoberfläche im spitzennahen Wandbereich 41 bis zum Minenmaterial abträgt. Der spitzennahe Wandbereich 41 des so geformten Absatzes 9 wird somit durch das Minenmaterial gebildet. Im spitzenfernen Wandbereich 43 ist die Stiftoberfläche dagegen zumindest überwiegend aus dem Mantelmaterial gebildet.

Zum Ausschälen des Absatzes 9 weist das Konturwerkzeug 23 eine als Hauptschneide 44 ausgebildete Bearbeitungskante auf, welche der Einführöffnung 25 des Stiftführungskanals 26 zugewandt ist. Die Hauptschneide 44 schließt mit der Achse 45 des Stiftführungskanals 26 - wie in Fig. 2 anhand einer achsparallelen Linie 45' angedeutet - einen Anstellwinkel β von 90° ± 2° ein. Die Hauptschneide 44 ist somit also im Wesentlichen radial zur Achse 45 orientiert.

Weiterhin weist das Konturwerkzeug 23 an seiner Innenkante eine zur Hauptschneide 44 etwa rechtwinklig angeordnete Nebenschneide 46 auf, welche dazu dient, einen durch die Hauptschneide 44 abgetragenen Span seitlich abzuschneiden. Die Nebenschneide 46 ist nicht exakt achsparallel ausgerichtet, sondern ist zum Scheitel 40 hin geringfügig nach außen freigestellt, so dass sie nicht über ihre gesamte Länge über die Mine 3 schabt.

In den Fig. 3 und 4 ist der Spitzer 1 in einer zweiten Ausführungsform dargestellt. Diese entspricht im Wesentlichen der ersten Ausführungsform. Im Gegensatz dazu ist hier jedoch das Konturwerkzeug 23 in Radialrichtung auf derselben Seite angeordnet wie das Schälmesser 21. Aus Fig. 4 wird ersichtlich, dass das Konturwerkzeug 23 im Wesentlichen analog zur ersten Ausführungsform wiederum in einer Werkzeugaufnahme 50 passgenau eingesteckt ist, die hier jedoch unterhalb des Schälmessers 21 angeordnet ist.

In den Fig. 5 bis 7 ist der Spitzer 1 in einer dritten Ausführungsform gezeigt. Die dritte Ausführungsform entspricht im Wesentlichen den beiden ersten Ausführungsformen, jedoch ist hier das Schälmesser 21 im Vergleich dazu kürzer ausgebildet. In Längsrichtung gesehen, reicht es nur etwa bis zu dem bestimmungsgemäß einzubringenden Absatz 9. Das Konturwerkzeug 23 ist in dieser Ausführungsform einstückig mit dem Schälmesser 21 ausgebildet, indem das spitzennahe Ende des Schälmessers 21 in Richtung auf die Achse 45 umgebogen ist. Weiterhin im Unterschied zu den beiden anderen Ausführungsformen ist hier im Inneren des Spitzerkörpers 20 ein aus Kunststoff gefertigtes Fassonmesser 51 auf einer zur Frontseite 24 entgegengesetzten Rückseite 52 an den Spitzerkörper 20 angeformt. Das Fassonmesser 51 weist eine dem Spitzkonus 28 zugewandte bogenförmige Schneidkante 53 auf, die derart in Richtung der Stiftspitze 6 ragt, dass dessen Minenabschnitt 7 beim Drehen des Stifts 2 am vorderen Ende 5 durch die Schneidkante 53 abgerundet wird.

In Fig. 6 ist das Schälmesser 21 in Draufsicht dargestellt. Hieraus wird ersichtlich, dass das Konturwerkzeug 23 geringfügig nach Art einer Nase über die Schneidkante 35 des Schälmessers 21 hinausragt.

In Fig. 7 ist das Konturwerkzeug 23 gemäß Fig. 5 und 6 noch einmal vergrößert dargestellt. Wie aus dieser Darstellung deutlich wird, ist die Hauptschneide 44 des Konturwerkzeugs 23 in dieser Ausführungsform in Form eines konkaven Bogens ausgeführt, wodurch auch der spitzenferne Wandbereich 43 des von diesen Konturwerkzeugs 23 geschnittenen Absatzes eine - allerdings konvexe -Krümmung erhält. In ihrem inneren Ende verläuft die Hauptschneide 44 wiederum etwa radial bezüglich der Achse 45, so dass auch der von dieser Hauptschneide 44 bearbeitete Wandbereich 43 etwa senkrecht auf den spitzennahen Wandbereich 41 des Absatzes 9 stößt.

Bei einer in den Fig. 8 und 9 dargestellten vierten Ausführungsform des Spitzers 1 ist das Konturwerkzeug 23 nicht in Form eines massiven Metallteils realisiert, sondern aus einem gebogenen Blechteil gebildet, das in bevorzugter Ausbildung insbesondere - wie aus Fig. 8 ersichtlich ist - groß vereinfacht die Form eines Buchstaben Ω aufweist. Das Konturwerkzeug 23 ist in dieser Ausführung mit beiden Endschenkeln 54 formschlüssig in komplementär geformten Schlitzen 55 des Spitzerkörpers 20 gehalten, so dass es mit einem etwa U-förmig ausgebogenen Mittelabschnitt 56 in den Spitzkonus 28 hineinragt.

Die Realisierung des Konturwerkzeugs 23 als Blechteil ist einerseits aus Gründen einfacher und preisgünstiger Herstellbarkeit vorteilhaft. Anderseits begünstigt diese Ausführungsform aufgrund des sehr schmalen Konturwerkzeugs 23 auch die Spanabfuhr.

In einer weiteren, nicht explizit dargestellten Ausführungsform des erfindungsgemäßen Spitzers kann das (massiv oder als Blechteil gefertigte) Konturwerkzeug reversibel in den Spitzkonus eingebracht und entfernt werden, so dass die absatzschneidende Wirkung nach Belieben "an- und ausgeschaltet" werden kann. Das Konturwerkzeug ist hierzu bevorzugt, klappbar, rotierbar oder verschiebbar am Spitzerkörper geführt, oder optional ganz aus dem Spitzerkörper entnembar.

Die im Zusammenhang mit den Ausführungsbeispielen jeweils beschriebenen Einzelmerkmale des Spitzers 1 können im Rahmen der Erfindung beliebig miteinander kombiniert werden.

### Bezugszeichenliste

- 1: Spitzer
- 2: Stift
- 3: Mine
- 4: Stiftmantel
- 5: Ende
- 6: Stiftspitze
- 7: Minenabschnitt
- 8: Mantelabschnitt
- 9: Absatz
- 10: Hüllfläche
- 20: Spitzerkörper
- 21: Schälmesser
- 22: Schraube
- 23: Konturwerkzeug
- 24: Frontseite
- 25: Stifteinführöffnung
- 26: Stiftführungskanal
- 27: Kanalabschnitt
- 28: Spitzkonus
- 30: Oberseite
- 31: Schrägfläche
- 33: Spanauswurfschlitz
- 34: Messeraufnahme
- 35: Schneidkante
- 36: Unterseite
- 37: Werkzeugaufnahme
- 38: Spanauswurföffnung
- 40: Scheitel
- 41: Wandbereich
- 42: Achse (des Stifts)
- 43: Wandbereich
- 44: Hauptschneide
- 45: Achse (des Stiftführungskanals)
- 45': achsparallele Linie
- 46: Nebenschneide
- 50: Werkzeugaufnahme
- 51: Fassonmesser
- 52: Rückseite
- 53: Schneidkante
- 54: Endschenkel
- 55: Schlitz
- 56: Mittelabschnitt

- A: Abstand
- D: Basisdurchmesser
- r: Minenradius
- α: halber Konusöfifnungswinkel
- β: Absatzwinkel

## Patentansprüche

1. Spitzer (1) zum Anspitzen eines eine Mine (3) und einen diese umhüllenden Stiftmantel (4) umfassenden Stifts (2), insbesondere Kosmetikstifts, mit einem Spitzerkörper (20), in welchen ein Stiftführungskanal (26) eingebracht ist, wobei der Stiftführungskanal (26) einen kreiskegelförmigen Kanalabschnitt (28) umfasst und an der Außenseite des Spitzerkörpers (20) in einer Stifteinführöffnung (25) mündet und
- mit einem etwa tangential zur Mantelfläche des kreiskegelförmigen Kanalabschnitts (28) angestellten Schälmesser (21)
**dadurch gekennzeichnet**
- **dass** das Schälmesser (21) zur Ausschälung einer einen vorderen Minenabschnitt (7) sowie einen hinteren Mantelabschnitt (8) umfassenden Stiftspitze (6) dient und
- **dass** ein Konturwerkzeug (23) zum Einbringen eines Absatzes (9) in die Stiftspitze (6), der gegenüber einer kreiskegelförmigen Hüllfläche (10) der Stiftspitze (6) rückspringt, derart bezüglich des Stiftführungskanals (26) angeordnet ist, dass es den Absatz (9) in den Übergang zwischen dem Minenabschnitt (7) und dem Mantelabschnitt (8) der Stiftspitze (6) einbringt,
oder dass
- an das Schälmesser ein Konturwerkzeug (23) einstückig angeformt ist zur Ausschälung einer einen vorderen Minenabschnitt (7) sowie einen hinteren Mantelabschnitt (8) umfassenden Stiftspitze (6), und zum Einbringen eines Absatzes (9) in die Stiftspitze (6), der gegenüber einer kreiskegelförmigen Hüllfläche (10) der Stiftspitze (6) rückspringt, wobei das Konturwerkzeug (23) auf der dem Schälmesser (21) in Radialrichtung zugewandten Seite des Stiftführungskanals (26) angeordnet ist, so dass es den Absatz (9) in den Übergang zwischen dem Minenabschnitt (7) und dem Mantelabschnitt (8) der Stiftspitze (6) einbringt.

2. Spitzer (1) nach Anspruch 1,
wobei das Konturwerkzeug (23) eine Bearbeitungskante (44) zum Abtragen von Mantelmaterial sowie optional auch Minenmaterial umfasst, wobei die Bearbeitungskante (44) zumindest in einem inneren Abschnitt im Wesentlichen radial zur Achse (45) des Stiftführungskanals (26) verläuft.

3. Spitzer (1) nach Anspruch 2,
wobei die Bearbeitungskante eine Hauptschneide (44) zum Abschälen des Mantel- bzw. Minenmaterials bildet.

4. Spitzer (1) nach Anspruch 3,
wobei das Konturwerkzeug (23) an einer Innenkante eine zur Achse (45) des Stiftführungskanals (26) im Wesentlichen parallele Nebenschneide (46) aufweist

5. Spitzer (1) nach Anspruch 2,
wobei die Bearbeitungskante (44) als Raspel ausgebildet ist.

6. Spitzer (1) nach einem der Ansprüche 2 bis 5,
wobei die Bearbeitungskante (44), von einem Scheitel (40) des kreiskegelförmigen Kanalabschnitts (28) aus gesehen, etwa auf axialer Höhe von einem Drittel der Länge dieses Kanalabschnitts (28) angeordnet ist.

7. Spitzer (1) nach einem der Ansprüche 2 bis 6,
wobei die Bearbeitungskante (44) einen konkaven Verlauf hat.

8. Spitzer (1) nach einem der Ansprüche 1 bis 7,
wobei das Konturwerkzeug (23) auf der dem Schälmesser (21) in Radialrichtung zugewandten Seite des Stiftführungskanals (26) angeordnet ist.

9. Spitzer (1) nach einem der Ansprüche 1 bis 7,
wobei das Konturwerkzeug (23) auf der von dem Schälmesser (21) in Radialrichtung abgewandten Seite des Stiftführungskanals (26) angeordnet ist.

10. Spitzer (1) nach einem der Ansprüche 1 bis 9,
mit einem Fassonmesser (51), insbesondere aus Stahl oder Kunststoff, zur Abrundung der Stiftspitze (6).

## Claims

1. Sharpener (1) for sharpening a pencil (2), in particular a cosmetic pencil, comprising a lead (3) and a pencil casing (4) that encases said lead, comprising a sharpener body (20), into which a pencil guide channel (26) is inserted, the pencil guide channel (26) comprising a circular cone-shaped channel portion (28) and leading into a pencil insertion opening (25) on the outside of the sharpener body (20), and
- comprising a parer (21) which is positioned approximately tangentially to the lateral surface of the circular cone-shaped channel portion (28),
**characterised**
- **in that** the parer (21) is used to pare a pencil tip (6) comprising a front lead portion (7) and a rear casing portion (8), and
- **in that** a contour tool (23) for introducing a shoulder (9) into the pencil tip (6), which shoulder is recessed relative to a circular cone-shaped enveloping surface (10) of the pencil tip (6), is arranged relative to the pencil guide channel (26) such that it introduces the shoulder (9) into the transition between the lead portion (7) and the casing portion (8) of the pencil tip (6),
or
- **in that** a contour tool (23) is integrally formed on the parer for paring a pencil tip (6) comprising a front lead portion (7) and a rear casing portion (8), and for introducing a shoulder (9) into the pencil tip (6), which shoulder is recessed relative to a circular cone-shaped enveloping surface (10) of the pencil tip (6), the contour tool (23) being arranged on the side of the pencil guide channel (26) that faces the parer (21) in the radial direction, such that it introduces the shoulder (9) into the transition between the lead portion (7) and the casing portion (8) of the pencil tip (6).

2. Sharpener (1) according to claim 1,
wherein the contour tool (23) comprises a machining edge (44) for removing casing material and optionally also lead material, the machining edge (44) extending substantially radially to the axis (45) of the pencil guide channel (26) at least in one inner portion.

3. Sharpener (1) according to claim 2,
wherein the machining edge forms a major cutting edge (44) for paring the casing and/or lead material.

4. Sharpener (1) according to claim 3,
wherein the contour tool (23) comprises, on an inner edge thereof, a minor cutting edge (46) which is substantially in parallel with the axis (45) of the pencil guide channel (26).

5. Sharpener (1) according to claim 2,
wherein the machining edge (44) is formed as a rasp.

6. Sharpener (1) according to any of claims 2 to 5,
wherein the machining edge (44), viewed from an apex (40) of the circular cone-shaped channel portion (28), is arranged approximately at the axial height of a third of the length of said channel portion (28).

7. Sharpener (1) according to any of claims 2 to 6,
wherein the machining edge (44) has a concave course.

8. Sharpener (1) according to any of claims 1 to 7,
wherein the contour tool (23) is arranged on the side of the pencil guide channel (26) that faces the parer (21) in the radial direction.

9. Sharpener (1) according to any of claims 1 to 7,
wherein the contour tool (23) is arranged on the side of the pencil guide channel (26) that faces away from the parer (21) in the radial direction.

10. Sharpener (1) according to any of claims 1 to 9,
comprising a shaping blade (51), in particular made of steel or plastics material, for rounding off the pencil tip (6).

## Revendications

1. Taille-crayon (1) destiné à tailler un crayon (2), en particulier un crayon cosmétique, lequel comprend une mine (3) et une gaine de crayon (4) qui enveloppe ladite mine, avec un corps de taille-crayon (20), dans lequel est mis en place un canal de guidage du crayon (26), dans lequel le canal de guidage du crayon (26) comprend une section de canal (28) en forme de cône circulaire et débouche dans une ouverture (25) destinée à l'insertion du crayon, laquelle se situe au niveau de la partie extérieure du corps de taille-crayon (20) ; et
- avec une lame à éplucher (21) dont la position se trouve à peu près de manière tangentielle par rapport à la surface latérale de la section de canal (28) en forme de cône circulaire ;
**caractérisé en ce que**
- la lame à éplucher (21) sert à tailler une pointe de crayon (6), laquelle comprend une section de mine (7) avant ainsi qu'une section de gaine (8) arrière ; et
- un outil à contourer (23), lequel est destiné à la mise en place d'un retrait (9) dans la pointe de crayon (6), lequel vient se mettre en retrait par rapport à une surface de l'enveloppe (10) en forme de cône circulaire de la pointe de crayon (6), lequel outil à contourer est disposé de telle sorte vis à vis du canal de guidage du crayon (26) qu'il met en place le retrait (9) dans le passage qui se trouve entre la section de mine (7) et la section de gaine (8) de la pointe de crayon (6) ;
ou **en ce qu'**
- un outil à contourer (23) est moulé d'une seule pièce au niveau de la lame à éplucher en vue de tailler une pointe de crayon (6), laquelle comprend une section de mine (7) avant ainsi qu'une section de gaine (8) arrière, et en vue de la mise en place d'un retrait (9) dans la pointe de crayon (6), lequel vient se mettre en retrait par rapport à une surface de l'enveloppe (10) en forme de cône circulaire de la pointe de crayon (6) ; dans lequel l'outil à contourer (23) est disposé sur la face du canal de guidage du crayon (26) qui est orientée, dans la direction radiale, vers la lame à éplucher (21), de telle sorte que ledit outil à contourer met en place le retrait (9) dans le passage qui se trouve entre la section de mine (7) et la section de gaine (8) de la pointe de crayon (6).

2. Taille-crayon (1) selon la revendication 1,
dans lequel l'outil à contourer (23) comprend une arête de traitement (44) destinée à l'enlèvement du matériau de la gaine, ainsi que, facultativement, également à l'enlèvement du matériau de la mine ; dans lequel l'arête de traitement (44) court tout au moins dans une section intérieure, pour l'essentiel, de manière radiale par rapport à l'axe (45) du canal de guidage du crayon (26).

3. Taille-crayon (1) selon la revendication 2,
dans lequel l'arête de traitement forme un tranchant principal (44) en vue de tailler le matériau de la gaine, respectivement le matériau de la mine.

4. Taille-crayon (1) selon la revendication 3,
dans lequel l'outil à contourer (23) présente, au niveau d'une bordure intérieure, un tranchant secondaire (46), lequel est, pour l'essentiel, parallèle à l'axe (45) du canal de guidage du crayon (26)

5. Taille-crayon (1) selon la revendication 2,
dans lequel l'arête de traitement (44) est conçue sous la forme d'une râpe.

6. Taille-crayon (1) selon l'une des revendications 2 à 5,
dans lequel l'arête de traitement (44), considérée sous l'angle de vue d'une crête (40) de la section de canal (28) en forme de cône circulaire, est disposée à peu près à la hauteur axiale d'un tiers de la longueur de cette section de canal (28).

7. Taille-crayon (1) selon l'une des revendications 2 à 6,
dans lequel l'arête de traitement (44) présente une évolution concave.

8. Taille-crayon (1) selon l'une des revendications 1 à 7,
dans lequel l'outil à contourer (23) est disposé sur la face du canal de guidage du crayon (26) qui est orientée, dans la direction radiale, vers la lame à éplucher (21).

9. Taille-crayon (1) selon l'une des revendications 1 à 7,
dans lequel l'outil à contourer (23) est disposé sur la face du canal de guidage du crayon (26) qui se trouve à l'opposé, dans la direction radiale, de la lame à éplucher (21 ).

10. Taille-crayon (1) selon l'une des revendications 1 à 9,
avec une lame de façonnage (51), constituée en particulier en acier ou en matière plastique, en vue d'arrondir la pointe de crayon (6).
